# EUROPÄISCHE PATENTSCHRIFT

(11) **EP 0 659 645 B1**
(45) Veröffentlichungstag und Bekanntmachung des Hinweises auf die Patenterteilung: **18.12.1996**
(21) Anmeldenummer: 94810723.0
(22) Anmeldetag: 13.12.1994
(51) Int. Cl.: B65B 61/08, B26D 1/40, B26F 1/20

(54) **Vorrichtung zum Herstellen von in Gruppen zusammenhängenden Schlauchbeutel-Packungen**
Device for making groups of interconnected tubular bags
Dispositif pour la fabrication de groupes de sachets tubulaires interconnectés

(30) Priorität: 21.12.1993 CH 3813/93
(43) Veröffentlichungstag der Anmeldung: 28.06.1995
(73) Patentinhaber: SIG Schweizerische Industrie-Gesellschaft, CH-8212 Neuhausen am Rheinfall (CH)
(72) Erfinder: Loewenthal, Horst, D-79761 Tiengen (DE)
(74) Vertreter: Münch, Otto

(56) Entgegenhaltungen:
- EP-A- 0 384 801
- CH-A- 574 844

## Beschreibung

Schlauchfolienbeutel werden zur Verpackung von Nahrungsmitteln, z.B. Schokoladeriegeln, vielfach verwendet. Es ist bekannt, Gruppen solcher Packungen zusammenhängend zu liefern, wobei die Trennschnitte bei den Quersiegelnähten nicht durchgehend sind, sodass mindestens zwei Verbindungsstege bestehen bleiben. Eine Vorrichtung zur Herstellung solcher Gruppen-Packungen ist in der CH-PS 574 844 beschrieben. Mit der Bildung der Quersiegelnaht wird gleichzeitig eine Schwächungslinie mittig in dieser Naht gequetscht. Die Packungen gelangen anschliessend auf ein rascher umlaufendes Förderband. Mit einer Walze können sie selektiv gegen das Band angedrückt werden, sodass die angedrückte Packung von der eben gebildeten Schwächungslinie abgerissen wird. Allerdings kann diese Vorrichtung nicht verwendet werden, wenn die verpackten Produkte druckempfindlich sind. Ausserdem ist die Beanspruchung der eben gebildeten Quersiegelnaht durch das Abreissen problematisch.

Aus der EP-A-384 801 ist eine Vorrichtung zum Schneiden von Bändern aus Zellulosewatte bekannt mit zwei gegenläufig rotierenden Trommeln. Die eine Trommel hat ein Messer, die andere ein Gegenmesser mit zwei unterschiedlichen Profilen. Durch Verdrehen der einen Trommel relativ zur andern kann wahlweise ein durchgehender Trennschnitt oder ein über seine Länge mehrfach unterbrochener Trennschnitt ausgeführt werden. Damit können z.B. Leporellofaltungen mit z.B. 100 über eine Perforation miteinander verbundenen Blättern gebildet werden.

Der vorliegenden Erfindung liegt die Aufgabe zugrunde eine Vorrichtung der eingangs genannten Art derart auszubilden, dass sie sich auch für druckempfindliche verpackte Produkte eignet und dass die Quersiegelnähte beim Abtrennen nicht beansprucht werden. Diese Aufgabe wird durch die Merkmalskombination des Anspruchs 1 gelöst. Die erfindungsgemässe Packung ist in den Ansprüchen 2-5 umschrieben.

Nachfolgend wird ein Ausführungsbeispiel der Erfindung anhand der Zeichnungen erläutert. Darin zeigt:
- Figur 1: Eine perspektivische Darstellung der Vorrichtung,
- Figur 2: einen Querschnitt durch die Siegelbacken,
- Figur 3: eine Ansicht der Siegelbacken,
- Figuren 4-6: Trennschnitte in den Quersiegelnähten, und
- Figuren 7, 8: eine Variante der Ausnehmung.

Die dargestellte Abtrennvorrichtung weist zwei übereinander liegende, gegenläufig rotierende Walzen 1 und 2 auf, die mit Siegelbacken 3, 4 bestückt sind, denen ein Schlauch 5 mittels eines nicht dargestellten Förderbandes oder dergleichen zugeführt wird. Der Schlauch 5 ist in bekannter Weise auf einer Schlauchbeutelmaschine so gebildet worden, dass er in regelmässigen Abständen voneinander Produkte 6, z.B. Schokoladeriegel, enthält. Durch Druck und/oder Wärme bilden die Siegelbacken 3, 4 im Schlauch zwischen je zwei Produkten 6 eine breite Quersiegelnaht 7, sodass eine Reihe von miteinander zusammenhängenden Schlauchpackungen 8 entsteht. Die Siegelbacke 3 ist in ihrer Mitte mit einem Messer 9 und die Siegelbacke 4 mit einem Gegenhalter 10 versehen. Das Messer 9 durchschneidet die Quernaht 7 bereits bei ihrer Entstehung in Längsrichtung der Naht 7. Der durch das Messer 9 bewirkte Schnitt 11 kann beispielsweise nur zwei schwache Verbindungsstege 12 zwischen den beiden Hälften der Naht 7 bestehen lassen. Das Messer 9 könnte stattdessen auch mehrere Stege 12 bestehen lassen.

Hinter dem Walzenpaar 1, 2 ist ein endloses Förderband 13 angeordnet, auf dessen oberem Trum die zusammenhängenden Schlauchpackungen 8 weiter befördert werden. Die Geschwindigkeit v₂ des Bandes 13 ist grösser als die Umfangsgeschwindigkeit v₁ der Siegelbacken 3, 4 bei der Nahtbildung. Die Walzen 1, 2 können, wie bekannt auch ungleichförmig rotieren.

In Figur 2 ist ein Querschnitt durch die Walzen 1, 2 und Siegelbacken 3, 4 vergrössert dargestellt. Der Gegenhalter 10 hat mindestens zwei, im dargestellten Beispiel kegelstumpfförmige Ausnehmungen 20, die durch Relativbewegung zwischen den Walzen 1, 2 in den Bereich der Schnittkante 21 des Messers 9 oder ausserhalb des Bereichs dieser Schnittkante 21 bewegt werden können. Bei der in Figur 3 gezeigten Ausführungsform ist dazu die Walze 2 axial in zwei Stellungen verschiebbar, z.B. mittels eines Zylinderaggregates 22, das über einen Hebel 23 und einen Mitnehmer 24 in eine Nut 25 der Walzenachse 26 eingreift. Die Walzen 1, 2 sind über Zahnräder 27, 28 drehfest gegenläufig miteinander verbunden.

Zur Herstellung von Gruppenpackungen mit Zick-Zack-Schnitt ist das Messer 9 zick-zack-förmig. In Figuren 4 und 5 ist der sich dabei ergebende Schnitt 11 der besseren Uebersicht wegen stark übertrieben gezeichnet. In der einen Axialstellung der Walze 2 sind die Ausnehmungen 20 des Gegenhalters 10 im Schnittbereich des Messers 9, sodass dort der Schnitt 11 nicht durchgeht und die Stege 12 stehenbleiben (Figur 4). Wird die Walze 2 in die andere axiale Stellung verschoben, ist der Schnitt 11 demgegenüber durchgehend und der vorangegangene Einzelbeutel oder die vorangegangene Gruppe von Beuteln wird abgetrennt (Figur 5).

Figur 6 zeigt eine Variante, bei welcher der Schnitt 11 geradlinig ist, jedoch einen spitzen Winkel mit der Transportrichtung A bildet. Bei allen Varianten mit axialer Relativbewegung zwischen den Walzen 1, 2 sind die Stege 12 immer in einem Bereich der Schnittlinie 11, der einen spitzen Winkel mit der Transportrichtung A bildet. In Figur 6 ist zusätzlich die Längssiegelnaht 30 angedeutet.

Figuren 7 und 8 zeigen eine weitere Variante der Ausnehmungen 20 als seitliche, dreieckförmige Ausnehmungen 20' im Gegenhalter 10. Um eine grössere Anzahl Stege 12 zu bilden, wählt man die Anzahl Ausnehmungen nach Bedarf.

Mit der erfindungsgemässen Vorrichtung können auf sehr einfache Weise wahlweise Einzelbeutel oder Gruppen von einer wählbaren Anzahl zusammenhängender Einzelbeutel gebildet werden. Dazu wird die Walze 2 mittels des Zylinders 22 nach einer einstellbaren Anzahl Umdrehungen von der in Figur 4 gezeigten Position in die Position nach Figur 5 verschoben und nach einer Umdrehung wieder zurück zur Position nach Figur 4. Die Produkte 6 werden dabei nicht berührt, sodass mit der Vorrichtung auch druckempfindliche Produkte verarbeitet werden können. Die Umstellung auf eine andere Anzahl zusammenhängender Beutel ist sehr einfach.

Es kann auch zweckmässig sein, die Ausnehmungen 20 anders als kegelstumpfförmig, z.B. pyramiden- oder prismenförmig oder als seitliche Ausnehmung 20' in gewünschter Form am Gegenhalter 10 auszubilden.

## Patentansprüche

1. Vorrichtung zum Herstellen von in Gruppen zusammenhängenden Schlauchbeutel-Packungen (8) für Einzelprodukte (6) mit je einer Längssiegelnaht (30) und zwei Quersiegelnähten (7), die durch einen Trennschnitt (11) bis auf mindestens zwei verbleibende Verbindungsstege (12) annähernd mittig durchgetrennt sind, mit einem umlaufenden Schneidmesser (9) zum Schneiden der Trennschnitte (11), welches mit einem ebenfalls umlaufenden Gegenhalter (10) zusammenwirkt, dadurch gekennzeichnet, dass der Gegenhalter (10) mindestens zwei Ausnehmungen (20) hat, welche während des Umlaufs von Messer (9) und Gegenhalter (10) durch Relativbewegung zwischen diesen beiden in und ausser Deckung mit dem Messer (9) beim Schneidvorgang verschiebbar sind, wobei der Gegenhalter (10) relativ zum Messer (9) axial in zwei Stellungen verschiebbar ist, und wobei das Messer (9) mindestens zwei Abschnitte enthält, welche mit der Transportrichtung (A) einen spitzen Winkel bilden.

2. Mit der Vorrichtung nach Anspruch 1 hergestellte Gruppen-Schlauchbeutel-Packung von Produkten (6), wobei die Gruppenpackung aus einer Schlauchfolie mit einer Längssiegelnaht (30) und Quersiegelnähten (7) zwischen den Produkten (6) gebildet ist und die Quersiegelnähte (7) Trennschnitte (11) aufweisen, welche nicht durchgehend sind, so dass mindestens zwei Stege (12) die Einzelpackungen (8) miteinander verbinden, dadurch gekennzeichnet, dass die Stege (12) im Bereich von mit der Längssiegelnaht (30) einen spitzen Winkel einschliessenden Abschnitten der Trennschnitte (11) angeordnet sind.

3. Packung nach Anspruch 2, wobei die Trennschnitte (11) zickzackförmig ausgebildet sind.

4. Packung nach Anspruch 2, wobei die Trennschnitte (11) wellenlinienförmig sind.

5. Packung nach Anspruch 2, wobei die Trennschnitte (11) geradlinig sind und spitzwinklig zur Längsrichtung der Längssiegelnaht (30) verlaufen.

## Claims

1. Device for the purpose of producing tubular-bag packages (8), which are interconnected in groups, for individual products (6), comprising in each case a longitudinal seal seam (30) and two transverse seal seams (7) which are separated approximately in the middle apart from at least two remaining connecting bridge pieces (12) by virtue of a separating cut (11), and comprising a rotating cutting knife (9) for the purpose of cutting the separating cuts (11), which cutting knife cooperates with a likewise rotating counter-holder (10), characterised in that the counter-holder (10) has at least two recesses (20) which, during the circulation of the knife (9) and counter-holder (10), can be displaced by virtue of relative movement between the two, so as to cover and not cover the knife (9) during the cutting procedure, wherein the counter-holder (10) can be displaced relatively with respect to the knife (9) in an axial manner into two positions, and wherein the knife (9) contains at least two portions which form an acute angle with the direction of travel (A).

2. Grouped-tubular-bag package of products (6) produced using the device of claim 1, wherein the grouped package is formed from a tubular sheet having a longitudinal seal seam (30) and transverse seal seams (7) between the products (6) and the transverse seal seams (7) comprise separating cuts (11) which are not continuous, so that at least two bridge pieces (12) connect the individual packages (8) together, characterised in that the bridge pieces (12) are disposed in the region of the portions of the separating cuts (11) which together with the longitudinal seal seam (30) include an acute angle.

3. Package according to claim 2, wherein the separating cuts (11) are formed in a zig-zag manner.

4. Package according to claim 2, wherein the separating cuts (11) are in the shape of a wavy line.

5. Package according to claim 2, wherein the separating cuts (11) are linear and extend in an acute angled manner with respect to the longitudinal direction of the longitudinal seal seam (30)

## Revendications

1. Dispositif pour la fabrication d'emballages (8) pour produits individuels (6), en forme de sachets tubulaires rattachés les uns aux autres en groupes, comportant chacun un joint scellé longitudinal (30) et deux joints scellés transversaux (7) qui sont sectionnés à peu près au milieu par une coupe de séparation (11) à l'exception d'au moins deux passerelles de jonction (12) subsistantes, le dispositif comprenant, pour former les coupes de séparation (11), une lame de coupe circulante (9) qui coopère avec un contre-appui (10) également circulant, caractérisé en ce que le contre-appui (10) comporte au moins deux creux (20) qui, lors du processus de coupe, peuvent être mis en coïncidence et hors coïncidence avec la lame (9) au cours de la circulation de la lame (9) et du contre-appui (10), par un mouvement relatif entre ces deux éléments, le contre-appui (10) étant déplaçable axialement par rapport à la lame (9) dans deux positions et la lame (9) comprenant au moins deux parties qui forment un angle aigu avec la direction de transport (A).

2. Emballage de produits (6), en forme de sachets tubulaires réunis en groupes, fabriqué avec le dispositif selon la revendication 1, l'emballage en groupe étant constitué par une feuille tubulaire, qui comporte un joint scellé longitudinal (30) et des joints scellés transversaux (7) entre les produits (6), et les joints scellés transversaux (7) présentant des coupes de séparation (11) qui ne sont pas continues, de sorte qu'au moins deux passerelles (12) relient entre eux les sachets individuels (8), caractérisé en ce que les passerelles (12) sont disposées dans la zone de segments des coupes de séparation (11) qui forment un angle aigu avec le joint scellé longitudinal (30).

3. Emballage selon la revendication 2, dans lequel les coupes de séparation (11) sont réalisées en zigzag.

4. Emballage selon la revendication 2, dans lequel les coupes de séparation (11) sont en forme de ligne ondulée.

5. Emballage selon la revendication 2, dans lequel les coupes de séparation (11) sont rectilignes et s'étendent en formant un angle aigu avec la direction longitudinale du joint scellé longitudinal (30).
